# FASCICULE DE BREVET EUROPEEN

(11) **EP 4 166 776 B1**
(45) Date de publication et mention de la délivrance du brevet: **23.10.2024**
(21) Numéro de dépôt: 22200736.1
(22) Date de dépôt: 11.10.2022
(51) Int. Cl.: F02D 41/00, F02D 41/18, F02D 41/22

(54) **PROCÉDÉ DE DIAGNOSTIC DE LA PLAUSIBILITÉ DE DÉRIVE D'UN CAPTEUR DÉBITMÈTRE D'AIR DANS UN MOTEUR THERMIQUE**
VERFAHREN ZUR DIAGNOSE DER PLAUSIBILITÄT EINES LUFTDURCHFLUSSMESSERSENSORS IN EINER BRENNKRAFTMASCHINE
METHOD FOR DIAGNOSING THE PLAUSIBILITY OF AN AIR FLOW SENSOR IN AN INTERNAL COMBUSTION ENGINE

(30) Priorité: 14.10.2021 FR 2110899
(43) Date de publication de la demande: 19.04.2023
(73) Titulaire: NEW H POWERTRAIN HOLDING, S.L.U., 47008 Valladolid (ES)
(72) Inventeur: DAMANCE, HUGO, 91510 Lardy (FR); LEFEVRE, CEDRIC, 91510 LARDY (FR); PEREIRA, LUC, 91510 LARDY (FR)
(74) Mandataire: Renault Group

(56) Documents cités:
- EP-A1- 2 543 857
- WO-A1-2011/067097
- DE-A1- 10 341 010
- DE-A1- 102016 220 029
- US-A- 5 384 707

## Description

### Domaine technique

La présente invention concerne les procédés de diagnostic d'un débitmètre de moteur thermique permettant de déterminer s'il est défectueux ou s'il dérive, notamment en cas de fuite d'air admission.

La présente invention vise à constituer un procédé de diagnostic qui permet de diagnostiquer pratiquement en continu la dérive du débitmètre d'air ou diagnostiquer une fuite admission, sans nécessairement couper la recirculation des gaz d'échappement.

### Techniques antérieures

Sur des moteurs à essence ou diesel équipés d'un débitmètre, la norme impose le diagnostic embarqué d'une dérive de ce capteur pour vérifier l'absence de fuite d'air à l'admission.

Les diagnostics actuels comparent un modèle de remplissage du moteur, qui utilise des capteurs de pression et de température, avec le débitmètre d'air.

Cela nécessite de couper la recirculation des gaz d'échappement, et ce pendant cinq à dix secondes, ce qui impacte l'efficience de la dépollution et augmente la consommation, puisque la recirculation permet, lorsqu'elle n'est pas coupée, de diminuer les rejets d'oxydes d'azote d'un moteur diesel et la consommation de carburant et des émissions de dioxyde de carbone d'un moteur essence.

Il est donc nécessaire de pouvoir limiter ces coupures autant que possible sans restreindre les capacités de diagnostic embarqué.

La demande de brevet FR2010965 divulgue un procédé de diagnostic d'un débitmètre d'air dans un moteur à combustion interne suralimenté, comportant au moins un circuit de recirculation partielle à basse pression des gaz d'échappement à l'admission du moteur, et pouvant comporter en outre un circuit de recirculation partielle à haute pression des gaz d'échappement à l'admission du moteur, ledit procédé comprenant au moins une étape de coupure du recyclage des gaz d'échappement puis une étape de diagnostic principal dans laquelle : on mesure une première valeur du débit d'air admis dans le moteur par le débitmètre ; on calcule une deuxième valeur du débit d'air grâce à un modèle de remplissage des cylindres du moteur ; et, on conclut que le débitmètre est en bon état ou défaillant respectivement quand la valeur absolue de l'écart entre ladite première et ladite deuxième valeur est inférieure ou supérieure à un seuil.

Ce procédé vise à résoudre le problème de coupure de circuit de recirculation, mais manque de précision car le pré diagnostic ne permet pas toujours de conclure.

Au contraire, l'invention permet d'obtenir un diagnostic qui minimise l'incertitude sur le diagnostic et qui ne nécessite pas la coupure systématique du circuit de recirculation.

La demande de brevet US2008/0270011 utilise une comparaison d'un modèle avec le débitmètre d'air, avec de nombreuses variations de réglages de mode de combustion et de température, et ne permet pas d'avoir un modèle de débit d'air frais précis.

La demande de brevet JP2006329138 décrit une estimation du débit compresseur basée sur la vitesse de rotation du turbocompresseur et du ratio de compression pour ensuite le comparer au débitmètre d'air. Le problème est l'obtention de la vitesse du turbocompresseur qui provient soit d'un capteur du régime turbocompresseur qui n'est pas disponible sur tous les moteurs, soit d'un modèle turbine peu fiable pour les turbocompresseurs.

Les demandes de brevet DE102014105838 et FR3053117 décrivent l'utilisation d'un capteur de pression dans les cylindres, qui n'est pas présent sur tous les véhicules thermiques, pour déterminer la masse d'air enfermée dans le cylindre, ce qui n'est pas fonctionnel en pratique.

La demande de brevet EP2543857 A1 utilise une comparaison d'un modèle avec le débitmètre d'air.

### Exposé de l'invention

L'invention a pour but de pallier au moins certains des inconvénients précités et de proposer un procédé de diagnostic capable de cumuler des avantages de précision, stabilité et fiabilité pour sa mise en oeuvre.

Au vu de ce qui précède, l'invention a pour objet un procédé de de diagnostic de la plausibilité de dérive d'un capteur débitmètre d'air adapté pour la mesure directe du débit d'air frais entrant dans un moteur thermique associé à un circuit d'admission d'air et à un circuit d'échappement des gaz brûlés ayant une recirculation des gaz d'échappement vers l'admission, l'admission étant commandée par un volet d'admission et la recirculation des gaz d'échappement par une vanne de recirculation, le procédé comprenant les étapes suivantes :
- une étape de mesure d'une première valeur de débit d'air frais dans la ligne d'admission par ledit débitmètre,
- une étape d'estimation d'une deuxième valeur de débit d'air frais dans la ligne d'admission à partir d'un modèle de remplissage appliqué au débit d'air gazeux total entrant dans le moteur et d'un premier ensemble de débits d'airs annexes à la ligne d'admission,
- une étape de calcul d'une troisième valeur de débit d'air frais dans la ligne d'admission à partir d'une équation d'hydrodynamique de Barré de Saint-Venant aux bornes du volet d'admission et d'un deuxième ensemble de débits gazeux annexes à la ligne d'admission,
- une étape de calcul d'une quatrième valeur de débit d'air frais dans la ligne d'admission donné par un débit de carburant et un signal d'une sonde de richesse montée dans le circuit d'échappement du moteur.

Le procédé n'impose donc pas de coupure de la vanne de recirculation des gaz d'échappement, mais comporte en outre une étape de calcul de la médiane des première, deuxième, troisième et quatrième valeurs de débit d'air frais, et une étape de comparaison de la valeur renvoyée par le débitmètre d'air avec la médiane précédemment calculée.

De préférence, le premier ensemble de débits gazeux annexes à la ligne d'admission comprend un débit de gaz d'échappement recyclés à l'admission du moteur. Il peut s'agir par exemple d'un débit de gaz d'échappement recyclés à haute pression, ou d'un débit de gaz d'échappement recyclés à basse pression, ou des deux en combinaison.

En outre, le premier ensemble de débits gazeux annexes à la ligne d'admission peut comprendre un débit gazeux provenant de la purge d'un réservoir de vapeurs de carburant.

Avantageusement, le réservoir de vapeurs de carburant fait partie d'un circuit de purge ayant un premier point de débouché juste après le débitmètre et un deuxième point de débouché après le volet d'admission. En variante, un seul point de débouché parmi les deux peut être présent.

La deuxième valeur de débit d'air, notée ${Q}_{{air}_{{mdl}_{remplissage}}}$, est donnée par le calcul correspondant à l'équation 1 suivante : $\begin{matrix}{Q}_{{air}_{{mdl}_{remplissage}}} \\ \begin{matrix}= {Q}_{{tot}_{{mdl}_{remplissage}}} - {Q}_{{egr}_{{hp}_{bsv}}} - {Q}_{{egr}_{{bp}_{bsv}}} \\ - {Q}_{{canister}_{{amont}_{compresseur}}} - {Q}_{{canister}_{collecteur}}\end{matrix}\end{matrix}$

Avec :
∘ ${Q}_{{tot}_{{mdl}_{remplissage}}}$ est le débit total donné par le modèle de remplissage en fonction au moins de la pression et de la température dans le collecteur d'admission du moteur et du régime moteur,
o ${Q}_{{egr}_{{hp}_{bsv}}}$ est un débit de gaz d'échappement recyclés à haute pression, calculé en utilisant la relation de Barré de Saint-Venant aux bornes du circuit de recirculation des gaz d'échappement à haute pression : ${Q}_{{egr}_{{hp}_{bsv}}} = \frac{{Se}_{{egr}_{hp}} ⋅ {P}_{{amont}_{{egr}_{hp}}} ⋅ bsv \left(\frac{{P}_{{amount}_{{egr}_{hp}}}}{{P}_{{aval}_{{egr}_{hp}}}}\right)}{\sqrt{r ⋅ {T}_{{amont}_{{egr}_{hp}}}}}$ où :
   ▪ ${Se}_{{egr}_{hp}}$ est la section aéraulique de la vanne de recirculation à haute pression, calibrée en fonction de la recopie de position angulaire de ladite vanne,
   ▪ r est la constante massique des gaz parfaits pour l'air,
   ▪ ${P}_{{amont}_{{egr}_{hp}}}$ est la pression en amont de la vanne de recirculation des gaz d'échappement à haute pression, issue d'un capteur ou d'un modèle,
   ▪ ${P}_{{aval}_{{egr}_{hp}}}$ est la pression en aval de la vanne de recirculation des gaz d'échappement à haute pression, issue d'un capteur ou d'un modèle,
   ▪ ${T}_{{amont}_{{egr}_{hp}}}$ est la température en amont de la vanne de recirculation des gaz d'échappement à haute pression, issue d'un capteur ou d'un modèle
   ▪ $bsv \left(\frac{{P}_{amont}}{{P}_{aval}}\right)$ est la fonction de Barré de Saint-Venant,
   ▪ ${Q}_{{egr}_{{bp}_{bsv}}}$ est le débit des gaz d'échappement recyclés à basse pression calculé en utilisant la relation de Barré de Saint-Venant aux bornes du circuit de recirculation des gaz d'échappement à basse pression : ${Q}_{{egr}_{{bp}_{bsv}}} = \frac{{Se}_{{egr}_{bp}} ⋅ {P}_{{amont}_{{egr}_{bp}}} ⋅ bsv \left(\frac{{P}_{{amount}_{{egr}_{bp}}}}{{P}_{{aval}_{{egr}_{bp}}}}\right)}{\sqrt{r ⋅ {T}_{{amont}_{{egr}_{bp}}}}}$ Avec :
      ▪ Se_{egr_{bp}} est la section aéraulique de la vanne de recirculation à basse pression calibrée en fonction de la recopie de position angulaire de ladite vanne,
      ▪ ${P}_{{amont}_{{egr}_{bp}}}$ est la pression en amont de la vanne de recirculation des gaz d'échappement à basse pression, issue d'un capteur ou d'un modèle,
      ▪ ${P}_{{aval}_{{egr}_{bp}}}$ est la pression en aval de la vanne de recirculation des gaz d'échappement à basse pression, issue d'un capteur de pression ou d'un modèle,
      ▪ ${T}_{{amont}_{{egr}_{bp}}}$ est la température en amont de la vanne de recirculation des gaz d'échappement à basse pression, issue d'un capteur ou d'un modèle,
      ▪ ${Q}_{{canister}_{{amont}_{compresseur}}}$ et Q_{canister_{collecteur}} sont les débits estimés de vapeurs de carburant réintroduits à l'admission du moteur respectivement en aval du débitmètre et en aval du volet d'admission, l'estimation étant réalisée par exemple en utilisant également le principe de Barré de Saint-Venant sur des vannes de commande des circuits de purge reliant le réservoir de vapeurs de carburant à l'admission du moteur.

Selon une forme de réalisation, la médiane calculée est comparée à la première valeur de débit d'air frais :
- en calculant un ratio de diagnostic donné par le quotient de ladite première valeur sur la médiane, auquel quotient est soustrait un, puis
- en calculant l'erreur de diagnostic donnée par la différence entre ledit ratio de diagnostic et zéro, puis
- en intégrant dans le temps ladite erreur de diagnostic, puis
- en comparant l'intégrale de diagnostic obtenue à une première valeur seuil prédéfinie permettant le diagnostic de dérive du débitmètre d'air.

Dans un mode de réalisation, on définit un intervalle de non-diagnostic défini par une deuxième valeur seuil et une troisième valeur seuil inférieure à ladite deuxième valeur seuil, et
- si le ratio de diagnostic est inférieur à la deuxième valeur seuil, l'intégrale de diagnostic est diminuée de ladite deuxième valeur seuil moins la valeur absolue du ratio, avant sa comparaison à la première valeur seuil,
- si le ratio de diagnostic est dans l'intervalle de non-diagnostic, l'intégrale de diagnostic est maintenue égale à elle-même pour sa comparaison à la première valeur seuil,
- si le ratio de diagnostic est supérieur à la troisième valeur seuil, l'intégrale de diagnostic est diminuée de ladite troisième valeur seuil moins la valeur absolue du ratio, avant sa comparaison à la première valeur seuil.

Par exemple, de manière non limitative, la première valeur seuil est comprise entre quinze et vingt-cinq centièmes.

Par exemple, le procédé peut prévoir que la troisième valeur de débit d'air, notée Q_{airₜₕᵣ}, soit donnée par le calcul correspondant à l'équation 2 suivante : ${Q}_{{air}_{thr}} = {Q}_{{tot}_{thr}} - {Q}_{{canister}_{{amont}_{compresseur}}} - {Q}_{{egr}_{{bp}_{bsv}}}$ où : ${Q}_{{tot}_{thr}} = \frac{{Se}_{thr} ⋅ {P}_{{amont}_{thr}} ⋅ bsv \left(\frac{{P}_{{amont}_{thr}}}{{P}_{{aval}_{thr}}}\right)}{\sqrt{r ⋅ {T}_{{amont}_{thr}}}}$ désigne le débit gazeux traversant le volet d'admission
▪ Seₜₕᵣ est la section aéraulique calibrée en fonction de la recopie de position angulaire du volet d'admission,
▪ P_{amontₜₕᵣ} est la pression en amont du volet d'admission donnée par un capteur de pression,
▪ P_{avalₜₕᵣ} : Pression en aval du volet d'admission (capteur de pression collecteur ou modèle de pression aval volet d'admission),
▪ T_{amontₜₕᵣ} : température en amont du volet d'admission (issue d'un capteur ou d'un modèle),
r est la constante massique des gaz parfaits pour l'air.

On notera que dans cette équation 2, contrairement au débit gazeux total estimé grâce au modèle de remplissage, le débit gazeux traversant le volet d'admission ne comprend ni le débit de gaz d'échappement recyclés à haute pression, ni le débit de vapeurs de carburant introduit à l'entrée du collecteur d'admission, ces deux débits étant introduits en aval dudit volet.

De préférence, on conditionne la prise en compte ou non de chacune des première, deuxième, troisième et quatrième valeurs de débits pour calculer la médiane à une stabilité desdites valeurs de débits, de manière à prendre en compte que les débits ne sont pas temporellement synchronisés et à écarter des effets transitoires sur les débits susceptibles de les éloigner de leurs points de fonctionnement stabilités.

L'invention concerne également un procédé dans lequel on ajoute au moins l'une des conditions de précision suivantes qui permettent de prendre en compte ou non les première, deuxième, troisième et quatrième valeurs de débits pour calculer la médiane :
- pour chaque équation d'hydrodynamique de Barré de Saint-Venant, exiger que le rapport entre la pression amont et la pression aval dépasse une quatrième valeur seuil,
- pour le calcul de la quatrième valeur de débit, exiger que le débit carburant ne passe sous une cinquième valeur seuil au-dessous de laquelle la dispersion de réalisation de la quantité injectée réelle de carburant par rapport à sa consigne est trop élevée,
- pour le calcul de la quatrième valeur de débit, exiger que la richesse ne passe sous une sixième valeur seuil au-dessous de laquelle l'imprécision de mesure de la sonde de richesse est grande, notamment supérieure à un pourcent.

### Description détaillée

Le procédé vise le diagnostic de la plausibilité de dérive d'un capteur débitmètre d'air frais d'un moteur thermique de véhicule, c'est-à-dire le débit d'air prélevé à l'extérieur du véhicule.

Le procédé s'applique sur un circuit d'admission de véhicule pouvant comprendre par exemple, d'amont en aval dans le sens de la circulation de l'air :
- un filtre à air,
- un débitmètre adapté pour la mesure directe du débit d'air entrant dans le moteur,
- un compresseur de turbocompresseur adapté pour comprimer l'air combiné le cas échéant à des gaz d'échappement recyclés à basse pression à l'admission du moteur,
- un échangeur thermique adapté pour refroidir les gaz d'admission après leur compression dans le compresseur,
- un volet d'admission, dit aussi « boîtier papillon » dans le cas d'un moteur à essence, pour le réglage du débit d'air et de gaz d'échappement recyclés à basse pression entrant dans le moteur,
- un répartiteur ou collecteur d'admission du moteur,
le circuit d'échappement comprenant, d'amont en aval dans le sens de circulation des gaz brûlés :
- un collecteur d'échappement,
- une turbine du turbocompresseur, montée sur un arbre commun avec le compresseur, qui sert à prélever de l'énergie sur les gaz d'échappement qui la traversent, cette énergie de détente étant
transmise au compresseur, via l'arbre commun, pour la compression des gaz d'admission,
- une pluralité de dispositifs de dépollution des gaz de combustion du moteur,
- un ou deux circuits de recirculation partielle des gaz d'échappement à l'admission, dont par exemple un premier circuit de recirculation à haute pression prenant naissance en un point du circuit d'échappement situé en amont de la turbine et renvoyant les gaz en un point du circuit d'admission situé en aval du compresseur, et plus précisément en aval du volet d'admission, et par exemple un deuxième circuit de recirculation à basse pression adapté pour prélever des gaz d'échappement situés en aval de la turbine, généralement en aval d'au moins un des dispositifs de dépollution, et pour les renvoyer en un point du circuit d'admission situé en amont du compresseur, mais en tout cas en aval du débitmètre qui ne mesure donc qu'un débit d'air seul,
- un filtre dans le circuit de recirculation des gaz d'échappement basse pression, ayant un refroidisseur et une vanne, dite vanne de recirculation à basse pression, qui permet d'obtenir un débit plus ou moins important de gaz recyclés à basse pression,
- une vanne, dite vanne de recirculation à haute pression, qui permet d'obtenir un débit plus ou moins important de gaz recyclés à haute pression.

En outre, le moteur peut comprendre un circuit de purge des vapeurs de carburant, ayant un premier point de débouché après le débitmètre et un deuxième point de débouché après le volet d'admission. En variante, un seul point de débouché parmi les deux peut être présent.

Le procédé permet en particulier le diagnostic de la plausibilité de dérive du capteur débitmètre d'air adapté pour la mesure directe du débit d'air frais entrant dans le moteur thermique associé au circuit d'admission d'air et au circuit d'échappement des gaz brûlés ayant un circuit de recirculation partielle des gaz d'échappement à l'admission, l'admission étant commandée par un volet d'admission et la recirculation des gaz d'échappement par une vanne de recirculation.

Le procédé comprend les étapes suivantes :
- une étape de mesure d'une première valeur de débit d'air frais dans la ligne d'admission par ledit débitmètre,
- une étape d'estimation d'une deuxième valeur de débit d'air frais dans la ligne d'admission à partir d'un modèle de remplissage appliqué au débit gazeux total entrant dans le moteur et d'un premier ensemble de débits gazeux annexes à la ligne d'admission,
- une étape de calcul d'une troisième valeur de débit d'air frais dans la ligne d'admission par l'application d'une équation d'hydrodynamique de Barré de Saint-Venant aux bornes du volet d'admission et d'un deuxième ensemble de débits gazeux annexes à la ligne d'admission,
- une étape de calcul d'une quatrième valeur de débit d'air frais dans la ligne d'admission donné par un débit de carburant et un signal d'une sonde de richesse montée dans le circuit d'échappement du moteur.

L'étape d'estimation de la deuxième valeur de débit d'air est réalisée en utilisant l'équation 1 mentionnée plus haut et rappelée plus bas, dans laquelle le débit gazeux total est obtenu à partir d'un modèle de remplissage et le ou les débits gazeux annexes du premier ensemble par des équations de Barré de Saint Venant (mentionnées plus haut également).

D'une manière générale, le premier ensemble est constitué de la totalité des débits gazeux, à l'exception du débit d'air, qui pénètrent dans les cylindres du moteur. Dans l'exemple de l'équation 1, il s'agit des débits de gaz d'échappement recyclés à basse et à haute pression et des débits de purge de vapeurs de carburant renvoyés en aval du débitmètre et en aval du volet d'admission. Cependant la liste est non limitative.

La correspondance entre la pression dans ledit collecteur et le débit gazeux total dans le moteur Qmot est assurée par l'équation suivante correspondant au modèle dit de remplissage du moteur, le remplissage étant la masse d'air effectivement aspirée par rapport à la masse d'air qui aurait pu rentrer en considérant le volume total des cylindres : ${η}_{rdvl} = \frac{{Q}_{mot} .120}{N .Cylindrée . \frac{{P}_{coll}}{{T}_{coll} .r}}$ formule dans laquelle :
- η_{rdvl} désigne le rendement volumétrique
- Qmot désigne le débit total entrant réellement, en kilogrammes par seconde
- Cylindrée désigne la cylindrée du moteur, en mètres cubes,
- Pcoll désigne la pression dans le collecteur d'admission, en Pascals
- Tcoll désigne la température dans le collecteur d'admission, en Kelvins
- r désigne la constante massique des gaz parfaits pour l'air
- N désigne le régime, en tours par minute
La valeur du rendement volumétrique dépend au moins du régime et de la pression dans le collecteur.

Si le moteur est équipé de décaleurs d'arbres à cames permettant une distribution à programme variable, et/ou d'un système de levée variable des soupapes, le rendement dépend de leur position puisque la loi d'ouverture des soupapes et le phasage dans le cycle de combustion jouent sur la perméabilité des chambres de combustion.

L'étape d'estimation de la troisième valeur de débit d'air est réalisée en utilisant l'équation 2 mentionnée plus haut et rappelée plus bas, dans laquelle le débit gazeux traversant le volet d'admission est estimé par application d'une équation de Barré de Saint Venant, et les débits gazeux annexes du deuxième ensemble également.

D'une manière générale, le deuxième ensemble est constitué de la totalité des débits gazeux, à l'exception du débit d'air, qui traversent le volet d'admission. Dans l'exemple de l'équation 2, il s'agit du débit de gaz d'échappement recyclés à basse pression (mais pas du débit de gaz recyclés à haute pression) et du débit de purge de vapeurs de carburant renvoyé en aval du débitmètre (mais pas du débit renvoyé en aval du volet d'admission). Cependant d'autres types de débits gazeux sont possibles selon la configuration du moteur. D'autre part il est possible que le deuxième ensemble soit identique au premier ensemble (par exemple : cas d'un moteur ayant seulement un circuit de recirculation des gaz d'échappement à basse pression et sans circuit de purge des vapeurs de carburant).

L'étape d'estimation de la quatrième valeur de débit d'air frais ${Q}_{{air}_{{inj}_{rich}}}$est faite par le calcul suivant à partir du débit de carburant et du signal d'une sonde de richesse montée dans le circuit d'échappement du moteur, par exemple en amont du premier dispositif de dépollution du moteur, tel qu'un catalyseur trois voies pour le moteur essence par exemple : ${Q}_{{air}_{{inj}_{rich}}} = {Q}_{inj} ⋅ \frac{PCO}{{φ}_{sonde}}$
∘ Qᵢₙⱼ désigne le débit carburant basé sur un modèle prenant en compte la pression, le temps d'injection, la pression dans le collecteur, le régime moteur...
∘ ϕ_{sonde} désigne la richesse échappement basée sur un capteur tel qu'une sonde à oxygène proportionnelle
∘ PCO désigne le rapport stoechiométrique de remplissage.

Ainsi, le procédé ne comporte pas d'étape de coupure prolongée de la vanne de recirculation des gaz d'échappement.

Il comporte en outre une étape de calcul de la médiane des première, deuxième, troisième et quatrième valeurs de débit d'air frais, et une étape de comparaison de la valeur renvoyée par le débitmètre d'air avec la médiane précédemment calculée.

Le réservoir de vapeurs de carburant fait par exemple partie d'un circuit de purge ayant deux points de débouchés, l'un après le débitmètre et l'autre après le volet d'admission, et la deuxième valeur de débit, notée ${Q}_{{air}_{{mdl}_{remplissage}}}$, est donnée par le calcul selon l'équation 1 suivante : $\begin{matrix}{Q}_{{air}_{{mdl}_{remplissage}}} \\ \begin{matrix}= {Q}_{{tot}_{{mdl}_{remplissage}}} - {Q}_{{egr}_{{hp}_{bsv}}} - {Q}_{{egr}_{{bp}_{bsv}}} \\ - {Q}_{{canister}_{{amont}_{compresseur}}} - {Q}_{{canister}_{collecteur}}\end{matrix}\end{matrix}$ avec :
∘ ${Q}_{{tot}_{{mdl}_{remplissage}}}$ est le débit total donné par le modèle de remplissage en fonction de la pression et de la température dans le collecteur, et du régime moteur en tours par minute,,
∘ ${Q}_{{egr}_{{hp}_{bsv}}}$ est le débit des gaz d'échappement recyclés à haute pression calculé en utilisant la relation de Barré de Saint-Venant aux bornes du circuit de recirculation des gaz d'échappement à haute pression : ${Q}_{{egr}_{{hp}_{bsv}}} = \frac{{Se}_{{egr}_{hp}} ⋅ {P}_{{amont}_{{egr}_{hp}}} ⋅ bsv \left(\frac{{P}_{{amount}_{{egr}_{hp}}}}{{P}_{{aval}_{{egr}_{hp}}}}\right)}{\sqrt{r ⋅ {T}_{{amont}_{{egr}_{hp}}}}}$ où :
   ▪ Se_{egrₕₚ} est la section aéraulique de la vanne de recirculation à haute pression, calibrée en fonction de la recopie de position angulaire de ladite vanne,
   ▪ r est la constante massique des gaz parfaits pour l'air,
   ▪ ${P}_{{amont}_{{egr}_{hp}}}$ est la pression en amont de ladite vanne,
   ▪ ${P}_{{aval}_{{egr}_{hp}}}$ est la pression en aval de ladite vanne,
   ▪ ${T}_{{amont}_{{egr}_{hp}}}$ est la température en amont de ladite vanne
   ▪ $bsv \left(\frac{{P}_{amont}}{{P}_{aval}}\right)$ est la fonction de Barré de Saint-Venant,
∘ ${Q}_{{egr}_{{bp}_{bsv}}}$ est le débit des gaz d'échappement recyclés à basse pression, calculé en utilisant la relation de Barré de Saint-Venant aux bornes du circuit de recirculation des gaz d'échappement à basse pression : ${Q}_{{egr}_{{bp}_{bsv}}} = \frac{{Se}_{{egr}_{bp}} ⋅ {P}_{{amont}_{{egr}_{bp}}} ⋅ bsv \left(\frac{{P}_{{amount}_{{egr}_{bp}}}}{{P}_{{aval}_{{egr}_{bp}}}}\right)}{\sqrt{r ⋅ {T}_{{amont}_{{egr}_{bp}}}}}$ avec :
   ▪ S_{2egr_{bp}} est la section aéraulique de la vanne de recirculation à basse pression, calibrée en fonction de la recopie de position angulaire de ladite vanne,
   ▪ ${P}_{{amont}_{{egr}_{bp}}}$ est la pression en amont de ladite vanne,
   ▪ ${P}_{{aval}_{{egr}_{bp}}}$ est la pression en aval de ladite vanne,
   ▪ ${T}_{{amont}_{{egr}_{bp}}}$ est la température en amont de ladite vanne,
   ${Q}_{{canister}_{{amont}_{compresseur}}}$ et Q_{canister_{collecteur}} sont les débits estimés, en utilisant également le principe du Barré Saint-Venant, des gaz chargés de vapeurs de carburant provenant du circuit de purge et renvoyés respectivement en aval du débitmètre et en aval du volet d'admission..

Pour diagnostiquer une dérive du débitmètre d'air, ou la fuite admission, on peut comparer la valeur renvoyé par le débitmètre d'air avec la médiane précédemment calculée.

En effet, une fois qu'au moins trois débits présentent des conditions de stabilités, et qu'ils sont dans leur intervalle de stabilité et validité, l'utilisation du calcul de la médiane sur les débits sélectionnés a l'avantage, plutôt que d'une moyenne, de ne pas être influencé par le débit en défaut, puisque dans un cas sans défaut, la médiane et la moyenne sont pratiquement superposées, alors que dans le cas où l'un des débit est en écart, par exemple à cause d'une dérive, la médiane restera centrée tandis que la moyenne sera impactée par cet écart de débit.

Optionnellement, la médiane calculée est donc comparée à la première valeur de débit d'air frais :
- en calculant un ratio de diagnostic donné par le quotient de ladite première valeur sur la médiane, auquel quotient est soustrait un, puis
- en calculant l'erreur de diagnostic donnée par la différence entre ledit ratio de diagnostic et zéro, puis
- en intégrant dans le temps ladite erreur de diagnostic, puis
- en comparant l'intégrale de diagnostic obtenue à une première valeur seuil prédéfinie permettant le diagnostic de dérive du débitmètre d'air.

En outre, on peut définir un intervalle de non-diagnostic défini par une deuxième valeur seuil et une troisième valeur seuil inférieure à ladite deuxième valeur seuil, et
- si le ratio de diagnostic est inférieur à la deuxième valeur seuil, l'intégrale de diagnostic est diminuée de ladite deuxième valeur seuil moins la valeur absolue du ratio, avant sa comparaison à la première valeur seuil,
- si le ratio de diagnostic est dans l'intervalle de non-diagnostic, l'intégrale de diagnostic est maintenue égale à elle-même pour sa comparaison à la première valeur seuil,
si le ratio de diagnostic est supérieur à la troisième valeur seuil, l'intégrale de diagnostic est diminuée de ladite troisième valeur seuil moins la valeur absolue du ratio, avant sa comparaison à la première valeur seuil.

Quand il n'y a pas de défaut, ce ratio est proche de zéro, à l'inverse quand il y a une dérive du débitmètre entraînant une surestimation de vingt pourcents, il donnera sensiblement deux dixièmes.

La compensation du ratio permet de prendre en compte que les modèles de débits ne sont pas parfaits et peuvent fournir des dispersions de valeurs larges.

La norme impose de diagnostiquer un écart d'environ vingt pourcents du débitmètre d'air pour des raisons sécuritaires et réglementaires de dérives des émission polluantes au-delà des seuils autorisés, ce ratio compensé renforce la prise en compte de la dispersion des différents capteurs utilisés.

On réalise ainsi un intervalle de non-diagnostic entre les une deuxième et troisième valeurs seuils, grâce auquel on ne retient pas les valeurs de diagnostic qui ne sont pas assez fiables car elles pourraient correspondre à des états de défaillance comme à des états de fonctionnement singuliers ou aberrants ne correspondant qu'à des écarts anecdotiques des valeurs de débits par rapport à leurs tendances habituelles.

Le procédé remonte ainsi moins de défauts pouvant correspondre à des faux-positifs, ce qui fiabilise le diagnostic de dérive du débitmètre.

La première valeur seuil est par exemple comprise entre quinze et vingt-cinq centièmes.

Le procédé peut prévoir en outre que la troisième valeur de débit, notée Q_{airₜₕᵣ}, soit donnée par le calcul correspondant à l'équation 2 suivante : ${Q}_{{air}_{thr}} = {Q}_{{tot}_{thr}} - {Q}_{{canister}_{{amont}_{compresseur}}} - {Q}_{{egr}_{{bp}_{bsv}}}$ où : ${Q}_{{tot}_{thr}} = \frac{{Se}_{thr} ⋅ {P}_{{amont}_{thr}} ⋅ bsv \left(\frac{{P}_{{amont}_{thr}}}{{P}_{{aval}_{thr}}}\right)}{\sqrt{r ⋅ {T}_{{amont}_{thr}}}}$
▪ Seₜₕᵣ est la section aéraulique du volet d'admission calibrée en fonction de la recopie de position angulaire dudit volet d'admission,
▪ P_{amontₜₕᵣ} est la pression en amont dudit volet,
▪ P_{avalₜₕᵣ} : est la pression en aval dudit volet,
▪ T_{amontₜₕᵣ} : est la température en amont dudit volet,
r est la constante massique des gaz parfaits pour l'air.

De préférence, on conditionne la prise en compte ou non de chacune des première, deuxième, troisième et quatrième valeurs de débits pour calculer la médiane à une stabilité desdites valeurs de débits, de manière à prendre en compte que les débits ne sont pas temporellement synchronisés et à écarter des effets transitoires sur les débits susceptibles de les éloigner de leurs points de fonctionnement stabilités.

L'invention concerne également un procédé dans lequel on ajoute au moins l'une des conditions de précision suivantes qui permettent de prendre en compte ou non les première, deuxième, troisième et quatrième valeurs de débits pour calculer la médiane :
- pour chaque équation d'hydrodynamique de Barré de Saint-Venant, exiger que le rapport entre la pression amont et la pression aval dépasse une quatrième valeur seuil,
- pour le calcul de la quatrième valeur de débit, exiger que le débit carburant ne passe sous une cinquième valeur seuil au-dessous de laquelle la dispersion de réalisation de la quantité injectée réelle de carburant par rapport à sa consigne est trop élevée,
- pour le calcul de la quatrième valeur de débit, exiger que la richesse ne passe sous une sixième valeur seuil au-dessous de laquelle l'imprécision de mesure de la sonde de richesse est grande, notamment supérieure à un pour cent.

On réalise ainsi grâce au procédé inventé un diagnostic qui permet de calculer le débit d'air frais et de repérer la dérive de son capteur ; de plusieurs façons différentes particulièrement fiables, lorsque les conditions particulières de stabilité et de précision sont respectées sur au moins trois valeurs de débits, grâce au calcul de la médiane de ces débits comparée à la mesure du débitmètre d'air via un ratio permettant d'intégrer l'erreur, avec une bande morte de non-diagnostic, pour ensuite comparer cette intégrale avec un seuil de défaut.

Les avantages sont de pouvoir diagnostiquer le débitmètre d'air dans sa dérive ou une fuite admission, avec aucune ou peu d'intrusion sur le circuit de recirculation, de manière très fiable, et en utilisant des informations déjà présentes par ailleurs puisque déjà nécessaires à la régulation de la recirculation, à la gestion de la purge d'un réservoir de vapeurs de carburant et à la gestion des débits d'air, ce qui rend possible et facilite l'intégration du procédé sur des variantes de moteurs très diverses.

## Revendications

1. Procédé de diagnostic de la plausibilité de dérive d'un capteur débitmètre d'air adapté pour la mesure directe du débit d'air frais entrant dans un moteur thermique associé à un circuit d'admission d'air et à un circuit d'échappement des gaz brûlés ayant un circuit de recirculation partielle des gaz d'échappement à l'admission, l'admission étant commandée par un volet d'admission et la recirculation des gaz d'échappement par une vanne de recirculation, le procédé comprenant les étapes suivantes :
- une étape de mesure d'une première valeur de débit d'air frais dans la ligne d'admission par ledit débitmètre,
- une étape d'estimation d'une deuxième valeur de débit d'air frais dans la ligne d'admission à partir d'un modèle de remplissage appliqué au débit gazeux total entrant dans le moteur et d'un premier ensemble de débits gazeux annexes à la ligne d'admission,
- une étape de calcul d'une troisième valeur de débit d'air frais dans la ligne d'admission à partir d'une équation d'hydrodynamique de Barré de Saint-Venant aux bornes du volet d'admission et d'un deuxième ensemble de débits gazeux annexes à la ligne d'admission,
- une étape de calcul d'une quatrième valeur de débit d'air frais dans la ligne d'admission donné par un débit carburant et un signal d'une sonde de richesse montée dans le circuit d'échappement du moteur,
le procédé n'imposant pas de coupure de la vanne de recirculation des gaz d'échappement, et le procédé comportant en outre une étape de calcul de la médiane des première, deuxième, troisième et quatrième valeurs de débit d'air frais, et une étape de comparaison de la valeur renvoyée par le débitmètre d'air avec la médiane précédemment calculée.

2. Procédé selon la revendication 1, dans lequel le premier ensemble de débits gazeux annexes à la ligne d'admission comprend un débit de gaz d'échappement recyclés à l'admission du moteur.

3. Procédé selon l'une quelconque des revendications précédentes, dans lequel le premier ensemble de débits gazeux annexes à la ligne d'admission comprend un débit gazeux provenant de la purge d'un réservoir de vapeurs de carburant.

4. Procédé selon la revendication 3, dans lequel le réservoir de vapeurs de carburant fait partie d'un circuit de purge ayant au moins un premier point de débouché après le débitmètre ou au moins un deuxième point de débouché après le volet d'admission, et dans lequel la deuxième valeur de débit, notée ${Q}_{{tot}_{{mdl}_{remplissage}}}$, est donnée par le calcul suivant : $\begin{matrix}{Q}_{{air}_{{mdl}_{remplissage}}} \\ = {Q}_{{tot}_{{mdl}_{remplissage}}} - {Q}_{{egr}_{{hp}_{bsv}}} - {Q}_{{egr}_{{bp}_{bsv}}} \\ - {Q}_{{canister}_{{amont}_{compresseur}}} - {Q}_{{canister}_{collecteur}}\end{matrix}$ Avec :
∘ ${Q}_{{tot}_{{mdl}_{remplissage}}}$ est le débit gazeux total dans le moteur donné par le modèle de remplissage en fonction au moins de la pression et de la température dans le collecteur d'admission du moteur, et du régime moteur,
∘ est un débit de gaz d'échappement recyclés à haute pression, calculé en utilisant la relation de Barré de Saint-Venant aux bornes du circuit de recirculation des gaz d'échappement à haute pression : ${Q}_{{egr}_{{hp}_{bsv}}} = \frac{{Se}_{{egr}_{hp}} ⋅ {P}_{{amont}_{{egr}_{hp}}} ⋅ bsv \left(\frac{{P}_{{amont}_{{egr}_{hp}}}}{{P}_{{aval}_{{egr}_{hp}}}}\right)}{\sqrt{r ⋅ {T}_{{amont}_{{egr}_{hp}}}}}$ où :
▪ *Se_{egrₕₚ}* est la section aéraulique de la vanne de recirculation du circuit de recirculation à haute pression, calibrée en fonction de la recopie de position angulaire de ladite vannez d'échappement haute pression,
▪ r est la constante massique des gaz parfaits pour l'air,
▪ ${P}_{{amont}_{{egr}_{hp}}}$ est la pression en amont de ladite vanne, issue d'un capteur ou d'un modèle,
▪ ${P}_{{aval}_{{egr}_{hp}}}$ est la pression en aval de ladite vanne, issue d'un capteur ou d'un modèle,
▪ ${T}_{{amont}_{{egr}_{hp}}}$ est la température en amont de ladite vanne, issue d'un capteur ou d'un modèle
▪ $bsv \left(\frac{{P}_{amont}}{{P}_{aval}}\right)$ est la fonction de Barré de Saint-Venant,
∘ ${Q}_{{egr}_{{bp}_{bsv}}}$ est un débit de gaz d'échappement recyclés à basse pression, calculé en utilisant la relation de Barré de Saint-Venant aux bornes du circuit de recirculation des gaz d'échappement à basse pression : ${Q}_{{egr}_{{bp}_{bsv}}} = \frac{{Se}_{{egr}_{bp}} ⋅ {P}_{{amont}_{{egr}_{bp}}} ⋅ b sv \left(\frac{{P}_{{amont}_{{egr}_{bp}}}}{{P}_{{aval}_{{egr}_{bp}}}}\right)}{\sqrt{r ⋅ {T}_{{amont}_{{egr}_{bp}}}}}$ Avec :
▪ Se_{egr_{bp}} est la section aéraulique de la vanne de recirculation du circuit de recirculation à basse pression, calibrée en fonction de la recopie de position angulaire de ladite vanne,
▪ ${P}_{{amont}_{{egr}_{bp}}}$ est la pression en amont de ladite vanne, issue d'un capteur ou d'un modèle,
▪ ${P}_{{aval}_{{egr}_{bp}}}$ est la pression en aval de ladite vanne, issue d'un capteur de pression ou d'un modèle,
▪ ${T}_{{amont}_{{egr}_{bp}}}$ est la température en amont de ladite vanne, issue d'un capteur ou d'un modèle,
∘ ${Q}_{{canister}_{{amont}_{compresseur}}}$ et Q_{canister_{collecteur}} sont les débits estimés, en utilisant également la relation de Barré de Saint-Venant, de gaz provenant de la purge du réservoir de vapeurs de carburant renvoyés respectivement en aval du débitmètre et en aval du volet d'admission.

5. Procédé selon l'une des revendications 3 et 4, dans lequel la médiane calculée est comparée à la première valeur de débit d'air frais
- en calculant un ratio de diagnostic donné par le quotient de ladite première valeur sur la médiane, auquel quotient est soustrait un, puis
- en calculant l'erreur de diagnostic donnée par la différence entre ledit ratio de diagnostic et zéro, puis
- en intégrant dans le temps ladite erreur de diagnostic, puis
- en comparant l'intégrale de diagnostic obtenue à une première valeur seuil prédéfinie permettant le diagnostic de dérive du débitmètre d'air.

6. Procédé selon l'une quelconque des revendications précédentes, dans lequel on définit un intervalle de non-diagnostic défini par une deuxième valeur seuil et une troisième valeur seuil inférieure à ladite deuxième valeur seuil, et
- si le ratio de diagnostic est inférieur à la deuxième valeur seuil, l'intégrale de diagnostic est diminuée de ladite deuxième valeur seuil moins la valeur absolue du ratio, avant sa comparaison à la première valeur seuil,
- si le ratio de diagnostic est dans l'intervalle de non-diagnostic, l'intégrale de diagnostic est maintenue égale à elle-même pour sa comparaison à la première valeur seuil,
- si le ratio de diagnostic est supérieur à la troisième valeur seuil, l'intégrale de diagnostic est diminuée de ladite troisième valeur seuil moins la valeur absolue du ratio, avant sa comparaison à la première valeur seuil.

7. Procédé selon l'une quelconque des revendications précédentes, dans lequel le deuxième ensemble de débits gazeux annexes comprend au moins un débit de gaz d'échappement recyclés à basse pression.

8. Procédé selon l'une quelconque des revendications précédentes, dans lequel le deuxième ensemble de débits gazeux annexes comprend au moins un débit de gaz provenant de la purge du réservoir de vapeurs de carburant renvoyé en aval du débitmètre.

9. Procédé selon l'une quelconque des revendications 3 à 8, dans lequel la troisième valeur de débit, notée Q_{airₜₕᵣ}, est donnée par le calcul suivant : ${Q}_{{air}_{thr}} = {Q}_{{tot}_{thr}} - {Q}_{{canister}_{{amont}_{compresseur}}} - {Q}_{{egr}_{{bp}_{bsv}}}$ où : ${Q}_{{tot}_{thr}} = \frac{{Se}_{thr} ⋅ {P}_{{amont}_{thr}} ⋅ bsv \left(\frac{{P}_{{amont}_{thr}}}{{P}_{{aval}_{thr}}}\right)}{\sqrt{r ⋅ {T}_{{amont}_{thr}}}}$ désigne le débit gazeux traversant le volet d'admission,
▪ Seₜₕᵣ est la section aéraulique du volet d'admission calibrée en fonction de la recopie de position angulaire dudit volet
▪ P_{amontₜₕᵣ} est la pression en amont du volet d'admission donnée par un capteur de pression sur le moteur,
▪ P_{avalₜₕᵣ} : est la pression en aval du volet d'admission
▪ T_{amontₜₕᵣ} : est la température en amont du volet d'admission
▪ r est la constante massique des gaz parfaits pour l'air.

10. Procédé selon l'une quelconque des revendications précédentes, dans lequel on conditionne la prise en compte ou non de chacune des première, deuxième, troisième et quatrième valeurs de débits pour calculer la médiane à une stabilité desdites valeurs de débits, de manière à prendre en compte que les débits ne sont pas temporellement synchronisés et à écarter des effets transitoires sur les débits susceptibles de les éloigner de leurs points de fonctionnement stabilisés.

11. Procédé selon l'une quelconque des revendications précédentes, dans lequel on ajoute au moins l'une des conditions de précision suivantes qui permettent de prendre en compte ou non les première, deuxième, troisième et quatrième valeurs de débits pour calculer la médiane :
- pour chaque équation d'hydrodynamique de Barré de Saint-Venant, exiger que le rapport entre la pression amont et la pression aval dépasse une quatrième valeur seuil,
- pour le calcul de la quatrième valeur de débit, exiger que le débit carburant ne passe sous une cinquième valeur seuil au-dessous de laquelle la dispersion de réalisation de la quantité injectée réelle de carburant par rapport à sa consigne est trop élevée,
- pour le calcul de la quatrième valeur de débit, exiger que la richesse ne passe sous une sixième valeur seuil au-dessous de laquelle l'imprécision de mesure de la sonde de richesse est grande, notamment supérieure à un pourcent.

## Patentansprüche

1. Verfahren für eine Diagnose der Plausibilität von Drift eines Luftdurchflussmessersensors, der für die direkte Messung des Frischluftdurchflusses angepasst ist, der in einen Verbrennungsmotor eintritt, der mit einem Lufteinlasskreislauf und mit einem Abgaskreislauf für verbrannte Gase verknüpft ist, der einen Kreislauf für eine teilweise Rückführung von Abgasen an dem Einlass besitzt, wobei der Einlass durch eine Einlassklappe und die Rückführung der Abgase durch ein Rückführungsventil gesteuert wird, das Verfahren umfassend die folgenden Schritte:
- einen Schritt zum Messen eines ersten Wertes des Frischluftdurchflusses in der Einlassleitung durch den Luftdurchflussmesser,
- einen Schritt zum Schätzen eines zweiten Wertes des Frischluftdurchflusses in der Einlassleitung aus einem Füllmuster, das auf den totalen gasförmigen Durchfluss angewendet wird, der in den Motor eintritt, und einem ersten Satz von gasförmigen Durchflüssen, die der Einlassleitung zugehörig sind,
- einen Schritt zum Berechnen eines dritten Wertes des Frischluftdurchflusses in der Einlassleitung aus einer hydrodynamischen Barré-de-Saint-Venant-Gleichung an den Anschlüssen der Einlassklappe und einem zweiten Satz von gasförmigen Durchflüssen, die der Einlassleitung zugehörig sind,
- einen Schritt zum Berechnen eines vierten Wertes des Frischluftdurchflusses in der Einlassleitung, der sich durch einen Kraftstoffdurchfluss und ein Signal von einer Lambdasonde ergibt, die in dem Motorabgaskreislauf montiert ist,
wobei das Verfahren kein Schließen des Abgasrückführungsventils erfordert und das Verfahren ferner einen Schritt zum Berechnen des Mittelwertes des ersten, zweiten, dritten und vierten Wertes des Frischluftdurchflusses und einen Schritt zum Vergleichen des Wertes, der durch den Luftdurchflussmesser zurückgegeben wird, mit dem zuvor berechneten Mittelwert aufweist.

2. Verfahren nach Anspruch 1, wobei der erste Satz von gasförmigen Durchflüssen, die der Einlassleitung zugehörig sind, einen Durchfluss von recycelten Abgasen an dem Einlass des Motors umfasst.

3. Verfahren nach einem der vorstehenden Ansprüche, wobei der erste Satz von gasförmigen Durchflüssen, die der Einlassleitung zugehörig sind, einen gasförmigen Durchfluss umfasst, der aus der Entleerung eines Kraftstoffdampftanks stammt.

4. Verfahren nach Anspruch 3, wobei der Kraftstoffdampftank Teil eines Entleerungskreislaufs ist, der mindestens einen ersten Auslasspunkt nach dem Luftdurchflussmesser oder mindestens einen zweiten Auslasspunkt nach der Einlassklappe aufweist, und wobei sich der zweite Durchflusswert, bezeichnet mit ${Q}_{{tot}_{{mdl}_{F ü llung}}}$, durch die folgende Berechnung ergibt: $\begin{matrix}{Q}_{{Luft}_{{mdl}_{F ü llung}}} = {Q}_{{tot}_{{mdl}_{F ü llung}}} - {Q}_{{egr}_{{hp}_{bsv}}} - {Q}_{{egr}_{{bp}_{bsv}}} - {Q}_{{Kanister}_{s t r o m a u f w ä {rts}_{Kompressor}}} \\ - {Q}_{{Kanister}_{K r ü mmer}}\end{matrix}$ mit:
∘ ${Q}_{{tot}_{{mdl}_{F ü llung}}}$ ist der totale gasförmige Durchfluss in dem Motor, der sich durch das Füllmuster in Zusammenhang mit mindestens dem Druck und der Temperatur in dem Einlasskrümmer des Motors und der Motordrehzahl ergibt,
∘ ${Q}_{{egr}_{{hp}_{bsv}}}$ ist ein Durchfluss von recycelten Abgasen mit hohem Druck, der unter Verwendung der Barré-de-Saint-Venant-Beziehung an den Anschlüssen des Abgasrückführungskreislaufs mit hohem Druck berechnet wird: ${Q}_{{egr}_{{hp}_{bsv}}} = \frac{{Se}_{{egr}_{hp}} ⋅ {P}_{s t r o m a u f w ä {rts}_{{egr}_{hp}}} ⋅ bsv \left(\frac{{P}_{s t r o m a u f w ä {rts}_{{egr}_{hp}}}}{{P}_{s t r o m a b f w ä {rts}_{{egr}_{hp}}}}\right)}{\sqrt{r ⋅ {T}_{s t r o m a u f w ä {rts}_{{egr}_{hp}}}}}$ worin:
■ *Se_{egrₕₚ}* der lufttechnische Abschnitt des Rückführungsventils des Rückführungskreislaufs mit hohem Druck ist, der in Zusammenhang mit der Rückmeldung der Winkelposition des Abgasventils mit hohem Druck kalibriert wird,
▪ r die Massenkonstante idealer Gase für die Luft ist,
▪ ${P}_{s t r o m a u f w ä {rts}_{{egr}_{hp}}}$ der Druck stromaufwärts des Ventils ist, der aus einem Sensor oder einem Muster hervorgeht,
▪ ${P}_{s t r o m a b w ä {rts}_{{egr}_{hp}}}$ der Druck stromabwärts des Ventils ist, der aus einem Sensor oder einem Muster hervorgeht,
▪ ${T}_{s t r o m a u f w ä {rts}_{{egr}_{hp}}}$ die Temperatur stromaufwärts des Ventils ist, die aus einem Sensor oder einem Muster hervorgeht
▪ $bsv \left(\frac{{P}_{s t r o m a u f w ä rts}}{{P}_{s t r o m a b w ä rts}}\right)$ die Barré-de-Saint-Venant-Funktion ist,
∘ ${Q}_{{egr}_{{bp}_{bsv}}}$ ein Durchfluss von recycelten Abgasen mit niedrigem Druck ist, der unter Verwendung der Barré-de-Saint-Venant-Beziehung an den Anschlüssen des Abgasrückführungskreislaufs mit niedrigem Druck berechnet wird: ${Q}_{{egr}_{{bp}_{bsv}}} = \frac{{Se}_{{egr}_{bp}} ⋅ {P}_{s t r o m a u f w ä {rts}_{{egr}_{bp}}} ⋅ b sv \left(\frac{{P}_{{stromaufwärts}_{{egr}_{bp}}}}{{P}_{{stromabfwärts}_{{egr}_{bp}}}}\right)}{\sqrt{r ⋅ {T}_{{stromaufwärts}_{{egr}_{bp}}}}}$ mit:
▪ Se_{egr_{bp}} ist der lufttechnische Abschnitt des Rückführungsventils des Rückführungskreislaufs mit niedrigem Druck, der in Zusammenhang mit der Rückmeldung der Winkelposition des Ventils kalibriert wird,
▪ ${P}_{{stromaufwärts}_{{egr}_{bp}}}$ ist der Druck stromaufwärts des Ventils, der aus einem Sensor oder einem Muster hervorgeht,
▪ ${P}_{{stromabwärts}_{{egr}_{bp}}}$ ist der Druck stromabwärts des Ventils, der aus einem Drucksensor oder einem Muster hervorgeht,
▪ ${T}_{{stromaufwärts}_{{egr}_{bp}}}$ ist die Temperatur stromaufwärts des Ventils, die aus einem Sensor oder einem Muster hervorgeht,
∘ ${Q}_{{Kanister}_{{stromaufwärts}_{Kompressor}}}$ und Q_{Kanister_{Krümmer}} sind die geschätzten Durchflüsse, auch unter Verwendung der Barré-de-Saint-Venant-Beziehung, von Gas, die von der Entleerung des Kraftstoffdampftanks stammen, die jeweils stromabwärts des Luftdurchflussmessers und stromabwärts des Einlassventils zurückgegeben werden.

5. Verfahren nach einem der Ansprüche 3 und 4, wobei der berechnete Mittelwert mit dem ersten Wert des Frischluftdurchflusses verglichen wird:
- durch Berechnen eines Diagnoseverhältnisses, das sich durch den Quotienten des ersten Wertes über dem Mittelwert ergibt, wobei dem Quotienten eins abgezogen wird, dann
- durch Berechnen des Diagnosefehlers, der sich aus der Differenz zwischen dem Diagnoseverhältnis und null ergibt, dann
- durch Integrieren in die Zeit des Diagnosefehlers, dann
- durch Vergleichen des erhaltenen Diagnoseintegrals mit einem ersten zuvor definierten Schwellenwert, der die Diagnose von Drift des Luftdurchflussmessers ermöglicht.

6. Verfahren nach einem der vorstehenden Ansprüche, wobei ein Nichtdiagnoseintervall definiert wird, das durch einen zweiten Schwellenwert und einen dritten Schwellenwert definiert wird, der niedriger als der zweite Schwellenwert ist, und
- falls das Diagnoseverhältnis kleiner als der zweite Schwellenwert ist, das Diagnoseintegral vor seinem Vergleich mit dem ersten Schwellenwert um den zweiten Schwellenwert abzüglich des Absolutwertes des Verhältnisses verringert wird,
- falls das Diagnoseverhältnis in dem Nichtdiagnoseintervall liegt, das Diagnoseintegral für seinen Vergleich mit dem ersten Schwellenwert gleich wie es selbst gehalten wird,
- falls das Diagnoseverhältnis größer als der dritte Schwellenwert ist, das Diagnoseintegral vor seinem Vergleich mit dem ersten Schwellenwert um den dritten Schwellenwert abzüglich des Absolutwertes des Verhältnisses verringert wird.

7. Verfahren nach einem der vorstehenden Ansprüche, wobei der zweite Satz von zugehörigen gasförmigen Durchflüssen mindestens einen Durchfluss von recycelten Abgasen mit niedrigem Druck umfasst.

8. Verfahren nach einem der vorstehenden Ansprüche, wobei der zweite Satz von zugehörigen gasförmigen Durchflüssen mindestens einen Gasdurchfluss umfasst, der von der Entleerung des Kraftstoffdampftanks stammt, der stromabwärts des Luftdurchflussmessers zurückgegeben wird.

9. Verfahren nach einem der Ansprüche 3 bis 8, wobei sich der dritte Durchflusswert, bezeichnet mit Q_{Luftₜₕᵣ}, durch die folgende Berechnung ergibt: ${Q}_{{Luft}_{thr}} = {Q}_{{tot}_{thr}} - {Q}_{{Kanister}_{{stromaufwärts}_{Kompressor}}} - {Q}_{{egr}_{{bp}_{bsv}}}$ wobei: ${Q}_{{tot}_{thr}} = \frac{{Se}_{thr} ⋅ {P}_{{stromaufwärts}_{thr}} ⋅ bsv \left(\frac{{P}_{{stromaufwärts}_{thr}}}{{P}_{{stromabwärts}_{thr}}}\right)}{\sqrt{r ⋅ {T}_{{stromaufwärts}_{thr}}}}$ den gasförmigen Durchfluss bezeichnet, der die Einlassklappe durchquert,
▪ Seₜₕᵣ der lufttechnische Abschnitt der Einlassklappe ist, der in Zusammenhang mit der Rückmeldung der Winkelposition der Klappe kalibriert wird
▪ P_{stromaufwärtsₜₕᵣ} der Druck stromaufwärts des Einlassventils ist, der sich aus einem Drucksensor an dem Motor ergibt,
▪ P_{stromabwärtsₜₕᵣ} der Druck stromabwärts der Einlassklappe ist
▪ T_{stromaufwärtsₜₕᵣ} die Temperatur stromaufwärts des Einlassventils ist
▪ r die Massenkonstante idealer Gase für die Luft ist.

10. Verfahren nach einem der vorstehenden Ansprüche, wobei, ob jeder des ersten, zweiten, dritten und vierten Durchflusswertes zum Berechnen des Mittelwertes berücksichtigt wird oder nicht, von einer Stabilität der Durchflusswerte abhängig ist, um zu berücksichtigen, dass die Durchflüsse zeitlich nicht synchronisiert sind, und um vorübergehende Auswirkungen auf die Durchflüsse auszuschließen, die in der Lage sind, sie von ihren stabilisierten Betriebspunkten zu entfernen.

11. Verfahren nach einem der vorstehenden Ansprüche, wobei mindestens eine der folgenden Präzisionsbedingungen hinzugefügt wird, die es ermöglichen, den ersten, zweiten, dritten und vierten Durchflusswert zum Berechnen des Mittelwertes zu berücksichtigen oder nicht:
- für jede hydrodynamische Barré-de-Saint-Venant-Gleichung, Verlangen, dass das Verhältnis zwischen dem stromaufwärtigen Druck und dem stromabwärtigen Druck einen vierten Schwellenwert überschreitet,
- für die Berechnung des vierten Durchflusswertes, Verlangen, dass der Kraftstoffdurchfluss einen fünften Schwellenwert nicht unterschreitet, unter dem die Ausführungsdispersion des tatsächlich eingespritzten Kraftstoffdurchflusses relativ zu ihrem Sollwert zu sehr erhöht ist,
- für die Berechnung des vierten Durchflusswertes, Verlangen, dass Lambda einen sechsten Schwellenwert nicht unterschreitet, unterhalb dessen die Messungenauigkeit der Lambdasonde groß, insbesondere größer als ein Prozent, ist.

## Claims

1. Method for diagnosing the plausibility of drift of an air flow meter sensor adapted for direct measurement of the flow of fresh air entering an internal combustion engine associated with an air intake circuit and a burnt gas exhaust circuit having a partial exhaust gas recirculation circuit at the intake, the intake being controlled by an intake flap and the exhaust gas recirculation by a recirculation valve, the method comprising the following steps:
- a step for measuring a first fresh air flow rate value in the intake line by said flow meter,
- a step for estimating a second fresh air flow rate value in the intake line from a filling model applied to the total gas flow entering the engine and a first set of gas flows ancillary to the intake line,
- a step for calculating a third fresh air flow rate value in the intake line from a Barré de Saint-Venant hydrodynamics equation at the intake flap terminals and a second set of gas flows ancillary to the intake line,
- a step for calculating a fourth fresh air flow rate value in the intake line given by a fuel flow rate and a signal from a richness probe mounted in the engine exhaust circuit,
the method not requiring the exhaust gas recirculation valve to be shut off, and the method further comprising a step for calculating the median of the first, second, third and fourth fresh air flow rate values, and a step for comparing the value returned by the air flow meter with the previously calculated median.

2. Method according to claim 1, wherein the first set of gas flows ancillary to the intake line comprises a flow of exhaust gas recycled to the engine intake.

3. Method according to any of the preceding claims, wherein the first set of gas flows ancillary to the intake line comprises a gas flow originating from the purging of a fuel vapor tank.

4. Method according to claim 3, wherein the fuel vapor tank forms part of a purge circuit having at least one first outlet point after the flow meter or at least one second outlet point after the intake flap, and wherein the second flow rate value, denoted ${Q}_{{tot}_{{mdl}_{filling}}}$, is given by the following calculation: $\begin{matrix}{Q}_{{air}_{{mdl}_{filling}}} \\ = {Q}_{{tot}_{{mdl}_{filling}}} - {Q}_{{egr}_{{hp}_{bsv}}} - {Q}_{{egr}_{{lp}_{bsv}}} \\ - {Q}_{{canister}_{{upstream}_{compressor}}} - {Q}_{{canister}_{manifold}}\end{matrix}$ with:
∘ ${Q}_{{tot}_{{mdl}_{filling}}}$ being the total gas flow into the engine given by the filling model based at least on the pressure and temperature in the engine intake manifold, and on the engine speed,
∘ ${Q}_{{egr}_{{hp}_{bsv}}}$ being a high-pressure recycled exhaust gas flow rate, calculated using the Barré de Saint-Venant relationship at the terminals of the high-pressure exhaust gas recirculation circuit ${Q}_{{egr}_{{hp}_{bsv}}} = \frac{{Se}_{{egr}_{hp}} ⋅ {P}_{{upstream}_{{egr}_{hp}}} ⋅ bsv \left(\frac{{P}_{{upstream}_{{egr}_{hp}}}}{{P}_{{downstream}_{{egr}_{hp}}}}\right)}{\sqrt{r ⋅ {T}_{{upstream}_{{egr}_{hp}}}}}$ where:
▪ *See_{egrₕₚ}* is the aeraulic cross-section of the recirculation valve of the high-pressure recirculation circuit, calibrated on the basis of the angular position feedback of said high-pressure exhaust valve,
▪ r is the mass constant of ideal gases for air,
▪ ${P}_{{upstream}_{{egr}_{hp}}}$ is the pressure upstream of said valve, derived from a sensor or model,
▪ ${P}_{{downstream}_{{egr}_{hp}}}$ is the pressure downstream of said valve, derived from a sensor or model,
▪ ${T}_{{upstream}_{{egr}_{hp}}}$ is the temperature upstream of said valve, derived from a sensor or model
▪ $bsv \left(\frac{{P}_{upstream}}{{P}_{downstream}}\right)$ is the Barré de Saint-Venant function,
∘ ${Q}_{{egr}_{{lp}_{bsv}}}$ is a low-pressure recycled exhaust gas flow rate, calculated using the Barré de Saint-Venant relationship at the terminals of the low-pressure exhaust gas recirculation circuit: ${Q}_{{egr}_{{lp}_{bsv}}} = \frac{{Se}_{{egr}_{lp}} ⋅ {P}_{{upstream}_{{egr}_{lp}}} ⋅ b sv \left(\frac{{P}_{{upstream}_{{egr}_{lp}}}}{{P}_{{downstream}_{{egr}_{lp}}}}\right)}{\sqrt{r ⋅ {T}_{{upstream}_{{egr}_{lp}}}}}$ with:
▪ Se_{egrₗₚ} being the aeraulic cross-section of the recirculation valve in the low-pressure recirculation circuit, calibrated on the basis of the angular position feedback of said valve,
▪ ${P}_{{upstream}_{{egr}_{lp}}}$ is the pressure upstream of said valve, derived from a sensor or model,
▪ ${P}_{{downstream}_{{egr}_{lp}}}$ is the pressure downstream of said valve, derived from a pressure sensor or a model,
▪ ${T}_{{upstream}_{{egr}_{lp}}}$ is the temperature upstream of said valve, derived from a sensor or model,
∘ ${Q}_{{canister}_{{upstream}_{compressor}}}$ and Q_{canister_{manifold}} are the estimated flow rates, also using the Barré de Saint-Venant relationship, of gases from the fuel vapor tank purge returned downstream of the flow meter and downstream of the intake flap, respectively.

5. Method according to any of claims 3 and 4, wherein the calculated median is compared with the first fresh air flow rate value:
- by calculating a diagnostic ratio given by the quotient of said first value over the median, from which quotient one is subtracted, then
- by calculating the diagnostic error given by the difference between said diagnostic ratio and zero, then
- by integrating said diagnostic error over time, then
- by comparing the diagnostic integral obtained with a first predefined threshold value for air flow meter drift diagnosis.

6. Method according to any of the preceding claims, wherein a non-diagnosis interval defined by a second threshold value and a third threshold value lower than said second threshold value is defined, and
- if the diagnostic ratio is less than the second threshold value, the diagnostic integral is reduced by said second threshold value minus the absolute value of the ratio, before it is compared with the first threshold value,
- if the diagnostic ratio is within the non-diagnostic interval, the diagnostic integral is kept equal to itself for its comparison with the first threshold value,
- if the diagnostic ratio is greater than the third threshold value, the diagnostic integral is reduced by said third threshold value minus the absolute value of the ratio, before it is compared with the first threshold value.

7. Method according to any of the preceding claims, wherein the second set of ancillary gas flows comprises at least one flow of low-pressure recycled exhaust gas.

8. Method according to any of the preceding claims, wherein the second set of ancillary gas flows comprises at least one gas flow from the fuel vapor tank purge returned downstream of the flow meter.

9. Method according to any of claims 3 to 8, wherein the third flow rate value, denoted Q_{airₜₕᵣ}, is given by the following calculation: ${Q}_{{air}_{thr}} = {Q}_{{tot}_{thr}} - {Q}_{{canister}_{{upstream}_{compressor}}} - {Q}_{{egr}_{{lp}_{bsv}}}$ where: ${Q}_{{tot}_{thr}} = \frac{{Se}_{thr} ⋅ {P}_{{upstrean}_{thr}} ⋅ bvs \left(\frac{{P}_{{upstream}_{thr}}}{{P}_{{downstream}_{thr}}}\right)}{\sqrt{r ⋅ {T}_{{upstream}_{thr}}}}$ is the gas flow through the intake flap,
▪ Seₜₕᵣ is the aeraulic cross-section of the intake flap calibrated on the basis of the angular position feedback of said flap
▪ P_{upstreamₜₕᵣ} is the pressure upstream of the intake flap given by a pressure sensor on the engine,
▪ P_{downstreamₜₕᵣ} is the pressure downstream of the intake flap
▪ T_{upstreamₜₕᵣ} is the temperature upstream of the intake flap
▪ r is the mass constant of ideal gases for air.

10. Method according to any of the preceding claims, wherein whether or not each of the first, second, third and fourth flow rate values is taken into account in calculating the median depends on the stability of said flow rate values, so as to take into account the fact that the flows are not temporally synchronized and to rule out any transient effects on the flows that might cause them to deviate from their stabilized operating points.

11. Method according to any of the preceding claims, wherein at least one of the following precision conditions is added, allowing the first, second, third and fourth flow rate values to be taken into account or not when calculating the median:
- for each Barré de Saint-Venant hydrodynamic equation, it is required that the ratio between the upstream and downstream pressure exceeds a fourth threshold value,
- for calculating the fourth flow rate value, it is required that the fuel flow rate does not fall below a fifth threshold value, below which the dispersion of realization of the actual fuel injection quantity in relation to its setpoint is too high,
- for the calculation of the fourth flow rate value, it is required that the richness does not fall below a sixth threshold value, below which the measurement inaccuracy of the richness probe is high, in particular greater than one percent.
